# EUROPÄISCHE PATENTSCHRIFT

(11) **EP 1 220 709 B1**
(45) Veröffentlichungstag und Bekanntmachung des Hinweises auf die Patenterteilung: **04.06.2003**
(21) Anmeldenummer: 00979371.2
(22) Anmeldetag: 21.09.2000
(51) Int. Cl.: A63B 71/12

(54) **KNÖCHELSCHÜTZER**
ANKLE GUARD
PROTEGE-CHEVILLE

(30) Priorität: 12.10.1999 DE 29918035 U
(43) Veröffentlichungstag der Anmeldung: 10.07.2002
(73) Patentinhaber: PUMA Aktiengesellschaft Rudolf Dassler Sport, 91074 Herzogenaurach (DE)
(72) Erfinder: CONNELL, Ian, Tadworth Surrey KT20 5HD (GB)
(74) Vertreter: Gosdin, Michael
(86) Internationale Anmeldenummer: DE0003308
(87) Internationale Veröffentlichungsnummer: WO01026745

(56) Entgegenhaltungen:
- DE-U- 9 407 629
- DE-U- 29 500 630
- FR-A- 2 546 725
- GB-A- 955 486
- US-A- 5 093 931
- US-A- 5 898 939

## Beschreibung

Die Erfindung bezieht sich auf einen Knöchelschützer, insbesondere in Verbindung mit einem fest oder lösbar mit diesem verbundenen Schienbeinschützer für sportliche Zwecke, wobei der Schienbeinschützer aus einer den zu schützenden Bereich des Beines abdeckenden, hinterfütterten Schale aus kompaktem Kunststoffmaterial besteht.

Ein Knöchelschützer der gattungsgemaßen Art ist beispielsweise aus der DE 295 00 630 U1 und aus der DE 94 07 629 U bekannt. Für verschiedene Sportarten, beispielsweise für Fußball oder Hockey, wird ein Schutz für Schienbeine und Knöchel benötigt. In der genannten Gebrauchsmusterschrift wird ein Schienbeinschutz offenbart, der eine kompakte Kunststoffschale aufweist, die mit Polstermaterial hinterfüttert ist. Mit dem Schienbeinschutz fest verbunden ist ein Knöchelschutz, der für einen Schutz schlaggefährdeter Bereiche des Knöchels sorgt.

Aus der DE 297 06 358 U1 ist gleichermaßen ein kombinierter Schienbein- und Knöchelschützer bekannt, wobei dort vorgesehen ist, daß der Schienbeinschützer und der Knöchelschützer lösbar miteinander verbunden und damit jederzeit voneinander getrennt werden können. Ansonsten ist aus dieser Gebrauchsmusterschrift gleichermaßen bekannt, daß eine mit Schaumstoff hinterfütterte Kunststoffschale für den Schutz des Schienbeins sorgt.

Die Knöchelschützer der vorbekannten Art bieten jedoch keinen optimalen Schutz für besonders schlaggefährdete, zusätzliche Bereiche, nämlich den Rist- und/oder den Fersenbereich.

Der Erfindung liegt demgemäß die Aufgabe zugrunde, den eingangs beschriebenen Knöchelschützer derart weiterzuentwickeln, daß ein verbesserter und optimierter Schlagschutz in weiteren Bereichen dieses Knöchelschützers gewährleistet ist und zwar bei gleichzeitiger guter Flexibilität und Dauerhaltbarkeit dieses Knöchelschützers. Des weiteren soll erreicht werden, daß der Knöchelschützer sich bestmöglich an die jeweilige Form des Fußes anpassen kann.

Die Lösung dieser Aufgabe durch die Erfindung ist dadurch gekennzeichnet, daß der Knöchelschützer in schlaggefährdeten Bereichen mit zumindest zwei oder mit einer Mehrzahl von gegeneinander abgesetzten Bereichen ausgestattet ist, die jeweils ein Polsterelement aufweisen.

Bevorzugt ist dabei daran gedacht, daß die schlaggefährdeten Bereiche der Rist- und/oder der Fersenbereich sind, die neben dem Knöchelbereich besonders zu schützen sind.

Ein besonders guter Stoßdämpfungseffekt wird dann erreicht, wenn die gegeneinander abgesetzten Bereiche streifenförmig ausgebildet sind.

Der Ristbereich wird dann besonders gut geschützt, wenn die abgesetzten Bereiche im wesentlichen quer zur Beinlängsachse angeordnet sind.

Im übrigen ergibt sich für den Fersenbereich dann ein optimaler Schutz, wenn die abgesetzten Bereiche im wesentlichen parallel zur Beinlängsachse angeordnet sind.

Als Schaumstoff eignen sich grundsätzlich beliebige geschäumte Kunststoffe.

Bevorzugt wird jedoch als Material für die Polsterelemente geschäumtes Polyurethan (PU) oder geschäumtes Ethylen-Vinyl-Acetat (EVA) eingesetzt.

Herstellungstechnisch vorteilhaft ist es, wenn bei dem erfindungsgemäßen Knöchelschützer die einzelnen, gegeneinander abgesetzten Bereiche durch Thermoverschweißung gebildet sind.

Eine Bedeutung kommt auch der Dicke bzw. der Härte der Polsterelemente zu:

Bevorzugt weisen die Polsterelemente eine Dicke von 3 mm bis 6 mm, insbesondere von 4 mm auf.

Die Shore-Härte (nach Typ A) liegt vorteilhafterweise zwischen 25 und 45, insbesondere bei 35.

In der Zeichnung ist ein Ausführungsbeispiel der Erfindung dargestellt.
- Fig. 1: zeigt schematisch in dreidimensionaler Ansicht die Vorderseite eines mit einem Schienbeinschützer und mit einem Knöchelschützer geschützten Beines, in
- Fig. 2: ist schematisch die Rückansicht des Knöchelschützers gemäß Fig. 1 zu sehen,
- Fig. 3: stellt einen Teilquerschnitt durch den Knöchelschützer dar.

Der in Fig. 1 dargestellte kombinierte Schienbein- und Knöchelschützer kommt für verschiedene Sportarten in Frage, bei denen die Spieler einer Schlagbelastung auf den Fußbereich ausgesetzt sind.

Hierfür ist ein Schienbeinschützer 2 vorgesehen, dessen Schale 4 aus kompaktem, d.h. hartem, Kunststoffmaterial besteht. Zur Versteifung kann vorgesehen sein, daß - wie in der Fig. 1 angedeutet - die Schale 4 auf der Innenseite mit einem wabenförmigen Versteifungsmaterial versehen ist. Die Schale 4 ist mit einem geeigneten Polstermaterial hinterfüttert, um ein weiches Anliegen der Schale 4 am Bein 3 sicherzustellen. Der Schienbeinschützer 2 wird - wie an sich bekannt - mittels nicht näher dargestellter Haltebänder, vorzugsweise mit Klettverschluß am Bein 3 befestigt.

Mit dem Schienbeinschützer 2 fest oder lösbar (beispielsweise über Klettverschlüsse) verbunden ist der erfindungsgemäße Knöchelschützer 1.

Diesem kommt die Aufgabe zu, sowohl die Knöchel selbst als auch den Rist- 7 und Fersenbereich 8, insbesondere auch den Achillessehnenbereich 9, vor Schlägen wirksam zu schützen.

Für den Schutz der Knöchel kommen im Stand der Technik hinlänglich bekannte, elastisch ausgepolsterte Kappen 10, vorzugsweise aus kompaktem Kunststoffmaterial zum Einsatz, wie sich aus Fig. 1 ergibt.

Zum Schutz des Rist- 7 und Fersenbereichs 8, insbesondere des Achillessehnenbereichs 9, kommen indes gegeneinander abgesetzte Bereiche 5 zum Einsatz. Hierbei handelt es sich um nebeneinander angeordnete Polsterstreifen, die jeweils voneinander getrennt sind. Dies kann auf einfache Art und Weise dadurch erreicht werden, daß die maßgeblichen Bereiche durch Thermoschweißen voneinander abgegrenzt werden.

Wie Fig. 1 zu entnehmen ist, sind die im Ristbereich 7 vorgesehenen abgesetzten Bereiche 5 im wesentlichen quer zur Längsachse des Beins 3 angeordnet.

Der Fig. 2, die die Rückseite des Knöchelschützers 1 mit dem Fersenbereich 8 zeigt, kann entnommen werden, daß dort die Bereiche 5 im wesentlichen parallel zur Beinlängsachse verlaufen. In Fig. 2 ist übrigens zu sehen, daß der gewünschte Effekt auch schon dann erreicht werden kann, wenn nur zwei gegeneinander abgesetzte Bereiche 5 - also zwei nebeneinander angeordnete Streifen - vorgesehen sind.

In Fig. 3 ist schließlich skizziert, wie der Schnitt durch den Ristbereich 7 (siehe Fig. 1) aussieht:

Ein nicht näher bezeichnetes, vorzugsweise textiles Trägermaterial, d.h. ein Stoffgewebe, trägt die einzelnen Polsterelemente 6 aus Weichschaummaterial, die voneinander abgesetzt sind. Die Oberfläche des Knöchelschützers 1 wird wiederum durch ein Stoffgewebe gebildet. Die Dicke der Polster 6 - in Richtung senkrecht auf die Fußoberfläche-beträgt zwischen 3 mm und 6 mm. Die Shore-Härte A liegt zwischen 25 und 45.

Als Kunststoffmaterialien für die vorstehend beschriebenen Komponenten, sowohl des Knöchelschützers 1 als auch des Schienbeinschützers 2 kommen insbesondere geschäumtes oder ungeschäumtes Polyurethan, Ethylen-Vinyl-Acetat, Polyamid, Polypropylen oder dgl. in Betracht.

Mit dem erfindungsgemäßen Knöchelschützer 1 wird in vorteilhafter Weise erreicht, daß die neben den Knöcheln besonders schlaggefährdeten Rist- oder Fersenbereiche zuverlässig gegen die Einwirkung von Schlägen geschützt sind.

Trotzdem ist sichergestellt, daß eine optimale Anpassung an die Bein- bzw. an den Gelenkbereich des Unterfußes erreicht wird, da sich die abgesetzten Bereiche 5 anatomisch gut anpassen können.

## Patentansprüche

1. Knöchelschützer (1), insbesondere in Verbindung mit einem fest oder lösbar mit diesem verbundenen Schienbeinschützer (2) für sportliche Zwecke, wobei der Schienbeinschützer (2) aus einer den zu schützenden Bereich des Beines (3) abdeckenden, hinterfütterten Schale (4) aus kompaktem Kunststoffmaterial besteht, **dadurch gekennzeichnet, daß** der Knöchelschützer (1) in schlaggefährdeten Bereichen mit zumindest zwei oder mit einer Mehrzahl von gegeneinander abgesetzten Bereichen (5) ausgestattet ist, die jeweils ein Polsterelement (6) aufweisen.

2. Knöchelschützer nach Anspruch 1, **dadurch gekennzeichnet, daß** der oder die schlaggefährdete(n) Bereich(e) der Rist- (7) und/oder der Fersenbereich (8) ist bzw. sind.

3. Knöchelschützer nach Anspruch 2, **dadurch gekennzeichnet, daß** der schlaggefährdete Fersenbereich (8) der Achillessehnenbereich (9) ist.

4. Knöchelschützer nach einem der Ansprüche 1 bis 3, **dadurch gekennzeichnet, daß** die gegeneinander abgesetzten Bereiche (5) streifenförmig ausgebildet sind.

5. Knöchelschützer nach Anspruch 1 oder 2, **dadurch gekennzeichnet, daß** die im Ristbereich (7) angeordneten abgesetzten Bereiche (5) im wesentlichen quer zur Beinlängsachse angeordnet sind.

6. Knöchelschützer nach Anspruch 1 oder 2, **dadurch gekennzeichnet, dass** die im Fersenbereich (8) angeordneten abgesetzten Bereiche (5) im wesentlichen parallel zur Beinlängsachse angeordnet sind.

7. Knöchelschützer nach einem der Ansprüche 1 bis 6, **dadurch gekennzeichnet, dass** die Polsterelemente (6) aus geschäumten Polyurethan (PU) bestehen.

8. Knöchelschützer nach einem der Ansprüche 1 bis 6, **dadurch gekennzeichnet, dass** die Polsterelemente (6) aus geschäumten Ethylen-Vinyl-Acetat (EVA) bestehen.

9. Knöchelschützer nach einem der Ansprüche 1 bis 8, **dadurch gekennzeichnet, dass** die einzelnen, gegeneinander abgesetzten Bereiche (5) durch Thermoverschweißung gebildet sind.

10. Knöchelschützer nach einem der Ansprüche 1 bis 9, **dadurch gekennzeichnet, dass** die Polsterelemente (6) eine Dicke von 3 mm bis 6 mm, vorzugsweise von 4 mm, aufweisen.

11. Knöchelschützer nach einem der Ansprüche 1 bis 10, **dadurch gekennzeichnet, dass** die Polsterelemente (6) eine Shore-Härte A zwischen 25 und 45, vorzugsweise von 35, aufweisen.

12. Knöchelschützer nach einem der Ansprüche 1 bis 11, **dadurch gekennzeichnet, dass** dieser im Bereich der beiden Knöchel jeweils mit einem außen angebrachten kappenförmigen Knöchelschutz (10) aus kompaktem Kunststoffmaterial versehen ist.

## Claims

1. Ankle guard (1), in particular in combination with a shin guard (2) connected permanently or detachably to it for sporting purposes, the shin guard (2) consisting of a shell (4) made of compact plastic material which is lined at the back and covers the area of the leg (3) to be protected, **characterised in that** in the areas at risk from blows the ankle guard (1) is equipped with at least two or with a plurality of areas (5) which are offset in relation to one another and each exhibit a padding element (6).

2. Ankle guard according to claim 1, **characterised in that** the area or areas at risk from blows is or are the instep area (7) and/or the heel area (8).

3. Ankle guard according to claim 2, **characterised in that** the heel area (8) at risk from blows is the Achilles tendon area (9).

4. Ankle guard according to one of claims 1 to 3, **characterised in that** the areas (5) which are offset in relation to one another are embodied in strip form.

5. Ankle guard according to claim 1 or 2, **characterised in that** the areas (5) which are offset in relation to one another and arranged in the instep area (7) are essentially arranged transversely to the longitudinal axis of the leg.

6. Ankle guard according to claim 1 or 2, **characterised in that** the areas (5) which are offset in relation to one another and arranged in the heel area (8) are essentially arranged parallel to the longitudinal axis of the leg.

7. Ankle guard according to one of claims 1 to 6, **characterised in that** the padding elements (6) consist of foamed polyurethane (PU).

8. Ankle guard according to one of claims 1 to 6, **characterised in that** the padding elements (6) consist of foamed ethylene-vinyl-acetate (EVA).

9. Ankle guard according to one of claims 1 to 8, **characterised in that** the individual areas (5) which are offset in relation to one another are formed by thermal welding.

10. Ankle guard according to one of claims 1 to 9, **characterised in that** the padding elements (6) exhibit a thickness of 3 mm to 6 mm, preferably of 4 mm.

11. Ankle guard according to one of claims 1 to 10, **characterised in that** the padding elements (6) exhibit a Shore A hardness of between 25 and 45, preferably of 35.

12. Ankle guard according to one of claims 1 to 11, **characterised in that** in the area of the two ankle bones this is provided in each case with an externally attached cap-shaped ankle protector (10) made of compact plastic material.

## Revendications

1. Protège-cheville (1), notamment en liaison avec un protège-tibia (2) qui lui est relié de manière fixe ou amovible pour des activités sportives, le protège-tibia (2) étant composé d'une coque (4) en matière plastique compacte, doublée par derrière et recouvrant la zone de la jambe (3) à protéger,
**caractérisé en ce que**
le protège-cheville (1) est constitué, dans la zone exposée aux coups d'au moins deux zones (5) ou d'une pluralité de zones décalées les unes par rapport aux autres et qui présentent chacune un élément rembourré (6).

2. Protège-cheville selon la revendication 1,
**caractérisé en ce que**
les zones exposées aux coups sont la ou les zones du cou de pied (7) et/ou la zone du talon (8).

3. Protège-cheville selon la revendication 2,
**caractérisé en ce que**
la zone (8) de la cheville qui est exposée aux coups est la zone du tendon d'Achille (9).

4. Protège-cheville selon l'une quelconque des revendications 1 à 3,
**caractérisé en ce que**
les zones (5) décalées entre elles sont en forme de bandes.

5. Protège-cheville selon l'une des revendications 1 ou 2,
**caractérisé en ce que**
les zones (5) décalées entre elles qui se trouvent dans la zone du cou de pied (7) sont essentiellement disposées transversalement par rapport à la direction longitudinale de la jambe.

6. Protège-cheville selon l'une quelconque des revendications 1 à 6,
**caractérisé en ce que**
les zones (5) décalées entre elles dans la zone du talon (8) sont sensiblement parallèles à la direction longitudinale de la jambe.

7. Protège-cheville selon l'une quelconque des revendications 1 à 6,
**caractérisé en ce que**
les éléments rembourrés (6) sont en mousse de polyuréthane (PU).

8. Protège-cheville selon l'une quelconque des revendications 1 à 6,
**caractérisé en ce que**
les éléments rembourrés (6) sont en mousse d'acétate d'éthylène-vinyle (EVA).

9. Protège-cheville selon l'une quelconque des revendications 1 à 8,
**caractérisé en ce que**
les éléments rembourrés individuels (5) décalés entre eux sont réalisés par soudure thermique.

10. Protège-cheville selon l'une quelconque des revendications 1 à 9,
**caractérisé en ce que**
les éléments rembourrés (6) ont une épaisseur de 3 à 6 mm, de préférence 4 mm.

11. Protège-cheville selon l'une quelconque des revendications 1 à 10,
**caractérisé en ce que**
les éléments rembourrés (6) ont une dureté Shore A comprise entre 25 et 45, de préférence égale à 35.

12. Protège-cheville selon l'une quelconque des revendications 1 à 11,
**caractérisé en ce que**
dans la zone de la cheville correspondante et vers l'extérieur par rapport à celle-ci, il est muni d'une protection de cheville (10) constituée d'un capuchon en matière plastique compacte.
